# FASCICULE DE BREVET EUROPEEN

(11) **EP 0 603 091 B1**
(45) Date de publication et mention de la délivrance du brevet: **22.04.1998**
(21) Numéro de dépôt: 93420499.1
(22) Date de dépôt: 15.12.1993
(51) Int. Cl.: E04C 1/42

(54) **Eléments de cloison à briques de verre**
Bauteile für Glassteinwände
Elements for glass block partitions

(30) Priorité: 18.12.1992 FR 9215563
(43) Date de publication de la demande: 22.06.1994
(73) Titulaire: Conti, Jean-Pierre, 1217 Meyrin (CH)
(72) Inventeur: Conti, Jean-Pierre, 1217 Meyrin (CH)
(74) Mandataire: Poncet, Jean-François

(56) Documents cités:
- DE-A- 2 334 685
- DE-A- 3 309 463
- FR-A- 2 524 044
- US-A- 2 239 537
- US-A- 5 031 372
- US-A- 5 042 210

## Description

La présente invention concerne la construction des immeubles, et notamment les cloisons intérieures ou extérieures comprenant des briques de verre.

Les briques de verre sont utilisées depuis longtemps dans la construction des immeubles, pour constituer des parties de cloisons transparentes ou translucides. Le mode d'utilisation traditionnel consiste à empiler les briques de verre les unes sur les autres avec un joint de mortier. Une telle utilisation nécessite une main d'oeuvre qualifiée, car il est difficile de réaliser des joints réguliers en épaisseur et en aspect. Il faut en outre monter les briques sur le chantier, sans possibilité de préfabrication.

Pour permettre la préfabrication, comme illustré dans le DE-A-2 334 685, on peut envisager de réaliser en atelier un châssis à alvéoles ouvertes sur deux côtés opposés et conformées pour recevoir chacune à faible jeu une brique de verre. On peut ensuite insérer les briques, soit en atelier, soit sur le chantier. Plusieurs châssis adjacents peuvent être assemblés les uns aux autres par des goujons d'assemblage ou des rails. Mais la difficulté est alors le maintien des briques dans les alvéoles. Ce document ne se préoccupe en effet ni de ce problème, ni d'une solution permettant d'éviter que les briques puissent être enlevées une à une hors du châssis, ou qu'elles puissent tomber par suite d'un choc porté par inadvertance contre la paroi.

Le US-A-2 239 537 décrit une autre structure de mur en briques de verre, les briques étant insérées dans une structure comportant des bandes métalliques horizontales à bords recourbés élastiques, et des bandes de renforcement verticales en divers matériaux. Les briques sont tenues directement par les bords recourbés élastiques, qui sont ensuite maintenus écartés par du mastic. Du mastic est également forcé entre les faces verticales des briques adjacentes. Une telle structure n'est pas démontable et réutilisable sans renouvellement du matériel, notamment du mastic. Par le fait qu'il est difficile de réaliser des joints de mastic réguliers en épaisseur, cette solution nécessite des opérations longues et complexes sur le chantier lui-même, et ne permet pas d'obtenir aisément un aspect esthétique satisfaisant et durable.

En effet, une difficulté résulte du fait qu'une paroi doit présenter un caractère esthétique acceptable. En particulier, les parties de paroi séparant des briques adjacentes doivent avoir un aspect extérieur agréable à l'oeil, et l'on doit alors envisager l'utilisation de matériaux nobles tels qu'un bois de qualité, un métal, une matière plastique. Il en résulte alors un coût de production relativement élevé si le matériau noble constitue le châssis à alvéoles en entier.

Le DE-A-33 09 463, constituant l'état de la technique correspondant au préambule de la revendication 1 annexée, décrit des éléments pour cloison à briques de verre, comprenant des plaques de châssis formant une structure de châssis transversal à alvéoles complètement ouvertes sur deux côtés opposés et conformées pour recevoir chacune une brique de verre, lesdits éléments comprenant des parcloses de section conformée pour se fixer de façon amovible et interchangeable sur les chants opposés des plaques de châssis autour des ouvertures desdites alvéoles et pour venir à recouvrement sur le bord des briques de verre pour les maintenir.

Le problème proposé par la présente invention est de concevoir une nouvelle structure d'éléments de cloison à briques de verre, dans laquelle les éléments de châssis assurent à moindre coût à la fois un aspect esthétique agréable à l'oeil et un maintien efficace des briques de verre à l'intérieur des alvéoles.

Un autre but de l'invention est de concevoir une telle structure à éléments de cloison à briques de verre qui puissent être facilement assemblés par un utilisateur inexpérimenté, de préférence sans utiliser d'outils spéciaux.

Un avantage de l'invention est qu'une telle structure d'éléments de cloison à briques de verre peut être plus aisément transportée ou stockée sous forme d'éléments emballés sous un plus faible volume, et qu'elle est démontable en tout ou partie et remontable sans apport de matériel complémentaire tel qu'un mastic. Il est ainsi aisé de changer tout ou partie des briques de verre, soit pour des raisons de casse ou de dégradation, soit pour des raisons de modifications esthétiques.

L'idée qui est à la base de l'invention consiste à assurer le maintien des briques de verre à l'intérieur de leurs alvéoles par des parcloses rapportées sur les chants des éléments de châssis. Les parcloses sont les seuls éléments visibles de l'extérieur. Il en résulte que la structure intérieure de châssis peut être réalisée en une matière non noble, seules les parcloses devant être réalisées en matériaux plus nobles et d'aspect agréable à l'oeil. De telles parcloses doivent être faciles à poser, et doivent assurer un maintien très efficace des briques de verre.

A cet effet, les éléments pour cloison à briques de verre selon la présente invention comprennent des éléments de châssis formant une structure de châssis à alvéoles ouvertes sur deux côtés opposés et des parcloses de section conformée pour se fixer de façon amovible et interchangeable sur les chants opposés des éléments de châssis autour des ouvertures desdites alvéoles et pour venir à recouvrement sur le bord des briques de verre, les éléments de châssis étant conçus pour constituer des alvéoles dans lesquelles les briques peuvent être reçues à faible jeu et de façon interchangeable, et s'y trouver maintenues par lesdites parcloses, et les éléments de châssis étant en matériau composite tel que le bois reconstitué tandis que les parcloses sont en un autre matériau présentant des caractéristiques esthétiques appropriées.

Selon un mode de réalisation de l'invention, les éléments de châssis comprennent deux séries de plaques parallèles à encoches, assemblées perpendiculairement l'une à l'autre à mi-bois.

D'autres objets, caractéristiques et avantages ressortiront de la description suivante de modes de réalisation particuliers, faite en relation avec les figures jointes, parmi lesquelles :
- la figure 1 est une vue schématique en perspective d'une structure de châssis selon l'invention destinée à recevoir des briques de verre ;
- la figure 2 illustre l'assemblage à mi-bois de deux plaques perpendiculaires formant le châssis ;
- la figure 3 illustre les étapes de montage du châssis ;
- la figure 4 est une vue de côté en coupe verticale d'une paroi selon la présente invention ;
- les figures 5 à 7 sont trois vues de côté partielles en coupe, illustrant trois modes de réalisation des parcloses selon l'invention ; et
- la figure 8 est une vue générale de face d'un panneau selon un mode de réalisation de l'invention.

Dans le mode de réalisation représenté sur la figure 1, les éléments de châssis selon l'invention forment une structure de châssis 1 à alvéoles rectangulaires ou carrées, telles que l'alvéole 2, les alvéoles étant adjacentes et alignées, séparées par des parois planes telles que la paroi 3.

Cette structure de châssis 1 est formée à partir de deux séries de plaques parallèles, à savoir les plaques 3, 4, 5, 6 et 7 de la figure formant la première série B de plaques, et les plaques 8, 9, 10, 11 et 12 formant la seconde série A de plaques. Les plaques de la première série B de plaques sont assemblées aux plaques de la seconde série A de plaques par un assemblage de type à mi-bois, comme le représente la figure 2. Pour cela, la plaque 3 comprend des encoches telles que l'encoche 13, et la plaque 9 comprend des encoches telles que l'encoche 14, les encoches 13 et 14 ayant une profondeur égale à la demi-largeur d'une plaque, et s'emboîtant l'une dans l'autre comme le représente la figure.

Comme le montre la figure 3, on assemble les plaques de châssis les unes avec les autres, les plaques de la première série B de plaques étant disposées en une rangée de plaques parallèles posées sur le sol sur leur chant, avec leurs encoches orientées vers le haut, les plaques de la seconde série A de plaques étant orientées avec leurs encoches vers le bas et encastrées les unes après les autres dans les encoches correspondantes des plaques de la première série B de plaques. Le châssis ainsi formé est ensuite redressé à la verticale en position C.

Sur la figure 4, on garnit la première face 15 du châssis avec des parcloses 16 et 17, venant recouvrir les chants des éléments de châssis sur cette première face 15.

On introduit ensuite les briques de verre telles que la brique 18 à l'intérieur des alvéoles formées par les éléments de châssis. Enfin, on adapte sur les chants d'éléments de châssis de la seconde face 19 du châssis des parcloses similaires aux parcloses 16 et 17 de la première face 15.

Dans le mode de réalisation représenté sur la figure 5, la paroi de châssis 20 sépare deux briques de verre 18 et 21. Les parois de châssis telles que la paroi 20, dans ce mode de réalisation, ont une largeur sensiblement égale à la profondeur des briques de verre, de sorte que leurs chants viennent en affleurement des faces extérieures respectives des briques de verre. La parclose 17 comprend une nervure intermédiaire longitudinale 22 s'engageant en force dans une rainure 23 du chant correspondant de l'élément de châssis tel que la plaque 20. Les bords 24 et 25 latéraux de la parclose 17 viennent à recouvrement sur les bords correspondants des briques 18 et 21 de verre, pour maintenir les briques de verre dans leurs alvéoles respectives. La parclose 17 présente alors une section en T, comme le représente la figure. Une seconde parclose similaire doit être engagée sur le second chant opposé 26 de la plaque 20, second chant 26 sur lequel on distingue la rainure 27 pour recevoir la nervure correspondante de parclose.

Dans le mode de réalisation de la figure 6, la plaque 120 présente une largeur supérieure à la profondeur des briques de verre 18 ou 21. La parclose 117 présente deux nervures latérales 118 et 119 venant en appui sur les bords des faces extérieures correspondantes des briques de verre respectives 21 et 18. Dans ce cas, les nervures latérales 118 et 119 peuvent en outre être engagées en force sur les faces latérales correspondantes 121 et 122 de la plaque 120. Une telle parclose 117 peut comprendre ou non une nervure intermédiaire longitudinale telle que la nervure 22 s'engageant dans une rainure correspondante de la plaque 120.

Dans le mode de réalisation de la figure 7, la plaque 220 présente une largeur inférieure à la profondeur des briques de verre 18 et 21. La parclose 217 présente alors un corps allongé pour compenser la différence entre la largeur de la plaque 220 et la profondeur des briques de verre 18 et 21, comme le représente la figure, les deux ailes latérales 224 et 225 de la parclose 217 venant en appui sur les bords des faces extérieures des briques de verre 18 et 21 pour assurer leur maintien. La parclose 217 est également pourvue d'une nervure 222 s'engageant en force dans une rainure correspondante du chant de la plaque 220.

Les parcloses peuvent avantageusement être conçues pour se maintenir en force sur les chants correspondants des éléments de châssis. En alternative, les parcloses peuvent en outre être collées, rivetées, clouées ou agrafées sur les éléments de châssis correspondants.

Dans le mode de réalisation représenté sur la figure 8, en vue de face, une paroi selon l'invention peut comprendre des parcloses de deux types selon un premier type, les parcloses sont des baguettes de grande longueur telles que les baguettes 30, 31, 32, et 33, pour occuper toute la longueur de chant des plaques de la première série de plaques. Selon le second type, les parcloses sont des baguettes de petite longueur telles que la baguette 34, pour occuper la longueur de chant des plaques de seconde série de plaques entre deux baguettes de grande longueur successives telles que les baguettes 30 et 31.

Selon un assemblage de la présente invention, seules les briques de verre et les parcloses sont visibles de l'extérieur. Les éléments de châssis constitués par les deux séries de plaques peuvent donc être réalisés en matériau composite à plus faible prix, par exemple en bois reconstitué, tandis que les parcloses sont en un autre matériau présentant des caractéristiques esthétiques appropriées. On peut par exemple réaliser les parcloses en bois noble, ou en métal, ou en matière plastique. Les parcloses peuvent être vernies, peintes ou décorées de diverses manières, sans avoir à vernir, à peindre ou décorer les plaques formant les éléments internes de châssis.

La présente invention n'est pas limitée aux modes de réalisation qui ont été explicitement décrits, mais elle en inclut les diverses variantes et généralisations contenues dans le domaine des revendications ci-après.

## Revendications

1. Eléments pour cloison à briques de verre, comprenant des éléments de châssis (20, 120, 220) formant une structure de châssis (1) à alvéoles (2) ouvertes sur deux côtés opposés et des parcloses (16, 17, 117, 217) de section conformée pour se fixer de façon amovible et interchangeable sur les chants opposés des éléments de châssis autour des ouvertures desdites alvéoles et pour venir à recouvrement sur le bord des briques de verre, caractérisés en ce que les éléments de châssis sont conçus pour constituer des alvéoles dans lesquelles les briques peuvent être reçues à faible jeu et de façon interchangeable, et s'y trouver maintenues par lesdites parcloses, et en ce que les éléments de châssis (20, 120, 220) sont en matériau composite tel que le bois reconstitué tandis que les parcloses (16, 17, 117, 217) sont en un autre matériau présentant des caractéristiques esthétiques appropriées.

2. Eléments selon la revendication 1, caractérisés en ce que les éléments de châssis forment une structure de châssis (1), à alvéoles (2) rectangulaires ou carrées adjacentes et alignées, séparées par des parois planes (3-12).

3. Eléments selon l'une des revendications 1 ou 2, caractérisés en que les éléments de châssis comprennent deux séries de plaques parallèles (3, 4, 5, 6, 7 ; 8, 9, 10, 11, 12) à encoches (13, 14), assemblées perpendiculairement l'une à l'autre à mi-bois.

4. Eléments selon la revendication 3, caractérisés en ce que les parcloses (16, 17) comprennent des baguettes de grande longueur (30, 31, 32, 33), pour occuper toute la longueur de chant des plaques d'une première série de plaques, et des baguettes de petite longueur (34) pour occuper la longueur de chant des plaques de seconde série de plaques entre deux baguettes de grande longueur successives (30, 31).

5. Eléments selon l'une quelconque des revendications 1 à 4, caractérisés en ce que les parcloses (17, 217) comprennent une nervure (22, 222) intermédiaire longitudinale s'engageant en force dans une rainure (23) du chant correspondant d'élément de châssis (20, 220).

6. Eléments selon l'une quelconque des revendications 1 à 5, caractérisés en ce que les parcloses (117) comprennent deux nervures latérales (118, 119) en appui sur les faces extérieures des briques de verre correspondantes (18, 21).

7. Eléments selon la revendication 6, caractérisés en ce que les nervures latérales (118, 119) sont en outre engagées en force sur les faces latérales (121, 122) correspondantes de l'élément de châssis (120).

8. Eléments selon l'une quelconque des revendications 1 à 7, caractérisés en ce que les parcloses sont en outre collées, rivetées, clouées ou agrafées sur les éléments de châssis correspondants.

## Claims

1. Members for glass brick wall, comprising frame members (20, 120, 220) forming a frame structure (1) with cells (2) open on two opposite sides and cover strips (16, 17, 117, 217) with a section shaped to be fixed in a detachable and interchangeable way to the opposite edges of the frame members around the openings of said cells and to overlap the edges of the glass bricks, characterised in that the frame members are made to form cells in which the bricks can be received with a small clearance and in an interchangeable way, and to be held by said cover strips, and in that the frame members (20, 120, 220) are made from a composite material such as reconstituted wood while the cover strips (16, 17, 117, 217) are made from a different material having appropriate aesthetic properties.

2. Members according to claim 1, characterised in that the frame members form a frame structure (1), with adjacent and aligned rectangular or square cells (2), separated by plane walls (3-12).

3. Members according to claim 1 or 2, characterised in that the frame members comprise two series of parallel plates (3, 4, 5, 6, 7 ; 8, 9, 10, 11, 12) with notches (13, 14), assembled perpendicularly to each other and overlapping halfway.

4. Members according to claim 3, characterised in that the cover strips (16, 17) comprise long strips (30, 31, 32, 33), to cover all the length of the edge of the plates of a first series of plates, and short strips (34) to cover the length of the edge of the plates of the second series of plates between two successive long strips (30, 31).

5. Members according to any one of claims 1 to 4, characterised in that the cover strips (17, 217) comprise a longitudinal intermediate rib (22, 222) adapted to be force fitted into a groove (23) in the respective edge of a frame member (20, 220).

6. Members according to any one of claims 1 to 5, characterised in that the cover strips (117) comprise two lateral ribs (118, 119) bearing on the outside surfaces of the respective glass bricks (18, 21).

7. Members according to claim 6, characterised in that the lateral ribs (118, 119) are also force fitted to the respective lateral surfaces (121, 122) of the frame member (120).

8. Members according to any one of claims 1 to 7, characterised in that the cover strips are additionally glued, riveted, nailed or clipped to the respective chassis members.

## Patentansprüche

1. Trennwandelemente mit Glasbausteinen, die Rahmenelemente (20, 120, 220), welche eine Rahmenstruktur (1) mit auf zwei gegenüberliegenden Seiten offenen Zellen (2) bilden, und Fugenleisten (16, 17, 117, 217) mit einem Querschnitt aufweisen, der für eine lösbare und austauschbare Befestigung an den gegenüberliegenden Schmalseiten der Rahmenelemente um die Öffnungen herum der genannten Zellen übereinstimmt und zum Abdecken an der Kante der Glasbausteine kommt, dadurch gekennzeichnet, daß die Rahmenelemente zur Ausbildung von Zellen konzipiert sind, in welchen die Bausteine mit leichtem Spiel und in austauschbarer Art und Weise aufgenommen werden können,und sich darin durch die genannten Fugenleisten gehalten finden, und daß die Rahmenelemente (20, 120, 220) aus einem Verbundmaterial, wie bspw. wiederhergestelltes Holz, bestehen, während die Fugenleisten (16, 17, 117, 217) aus einem anderen Material sind, welches passende ästhetische Merkmale vermittelt.

2. Elemente nach Anspruch 1, dadurch gekennzeichnet, daß die Rahmenelemente eine Rahmenstruktur (1) mit benachbarten und miteinander fluchtenden rechteckigen oder quadratischen Zellen (2) bilden, die durch ebene Wände (3-12) getrennt sind.

3. Elemente nach einem der Ansprüche 1 oder 2, dadurch gekennzeichnet, daß die Rahmenelemente zwei Reihen von parallelen Platten (3, 4, 5, 6, 7; 8, 9, 10, 11, 12) mit Kerben (13, 14) aufweisen, die senkrecht zueinander aufgeblattet zusammengefügt sind.

4. Elemente nach Anspruch 3, dadurch gekennzeichnet, daß die Fugenleisten (16, 17) Leisten (30, 31, 32, 33) einer großen Länge aufweisen, um die gesamte Länge der Schmalseite der Platten einer ersten Plattenreihe zu besetzen, und Leisten (34) einer kleinen Länge, um die Länge der Schmalseite von Platten der zweiten Plattenreihe zwischen zwei aufeinanderfolgenden Leisten (30, 31) mit der großen Länge zu besetzen.

5. Elemente nach einem der Ansprüche 1 bis 4, dadurch gekennzeichnet, daß die Fugenleisten (17, 217) eine mittlere, längs verlaufende Rippe (22, 222) aufweisen, die kraftschlüssig in eine Nut (23) der korrespondierenden Schmalseite eines Rahmenelements (20, 220) eingreift.

6. Elemente nach einem der Ansprüche 1 bis 5, dadurch gekennzeichnet, daß die Fugenleisten (117) zwei seitliche Rippen (118, 119) aufweisen, die an den Außenflächen der korrespondierenden Glasbausteine (18, 21) anliegen.

7. Element nach Anspruch 6, dadurch gekennzeichnet, daß die seitlichen Rippen (118, 119) außerdem mit den seitlichen korrespondierenden Flächen (121, 122) des Rahmenelements (120) kraftschlüssig in Eingriff gehalten sind.

8. Elemente nach einem der Ansprüche 1 bis 7, dadurch gekennzeichnet, daß die Fugenleisten an den korrespondierenden Rahmenelementen außerdem angeklebt, angenietet, angenagelt oder angeklammert sind.
